# EUROPÄISCHE PATENTSCHRIFT

(11) **EP 1 274 911 B1**
(45) Veröffentlichungstag und Bekanntmachung des Hinweises auf die Patenterteilung: **01.09.2004**
(21) Anmeldenummer: 01916891.3
(22) Anmeldetag: 22.02.2001
(51) Int. Cl.: E05B 65/52, E05B 65/48

(54) **VERSCHLUSS**
CLOSURE
FERMETURE

(30) Priorität: 19.04.2000 DE 10019328
(43) Veröffentlichungstag der Anmeldung: 15.01.2003
(73) Patentinhaber: Schmale GmbH. & Co. KG., D-58511 Lüdenscheid (DE)
(72) Erfinder: HUMER, Günther, 58849 Herscheid (DE); FISCHER, Rüdiger, 58239 Schwerte (DE); KEIL, Heinz-Dieter, 58579 Schalksmühle (DE)
(74) Vertreter: Dörner, Lothar, Dipl.-Ing.
(86) Internationale Anmeldenummer: PCT/DE2001/000696
(87) Internationale Veröffentlichungsnummer: WO 2001/079634

(56) Entgegenhaltungen:
- DE-A- 1 532 870
- DE-U- 9 206 214
- US-A- 4 313 280

## Beschreibung

Die Erfindung betrifft einen Verschluss, der an einen Behälter anschlagbar ist, mit einem Oberteil, das eine Anschlageinrichtung und eine um die Anschlageinrichtung schwenkbare Platte aufweist, und einem Unterteil, wobei Ober- und Unterteil Bestandteile eines Schließmechanismus aufweisen.

Ein Verschluss mit den genannten Merkmalen ist bekannt (vgl. DE-GM 92 06 214). Derartige Verschlüsse werden an Behälter, in der Regel kastenförmige Behälter wie Kisten, Kästen oder Etuis aus Holz, Pappe, Kunststoff oder dergleichen, angebracht. Bei dem bekannten Verschluss ist die Anschlageinrichtung in Form einer Anschlagplatte ausgebildet. Das Oberteil ist gebildet von einer Außenplatte, die einen Einsatz hält. Der Einsatz weist eine Öffnung auf, die mit einem an dem Unterteil angeordneten Schließdorn korrespondiert. Der bekannte Verschluss erfüllt alle an ihn gestellte Anforderungen. Als nachteilig hat sich jedoch herausgestellt, dass die feste Verbindung von Außenplatte und Einsatz zur Bildung des Oberteils keine Möglichkeit zur Variierung der Form der Außenplatte und somit des optischen Erscheinungsbildes des Verschlusses ermöglicht. Dies hat zur Folge, dass bereits vor der Herstellung des Verschlusses die gewünschte und auf den Behälter abgestimmte Optik des Verschlusses auf seiner Ansichtsseite bekannt sein muss. Eine nachträgliche Veränderung des Erscheinungsbildes des Verschlusses ist nicht möglich.

Hier will die Erfindung Abhilfe schaffen. Der Erfindung liegt die Aufgabe zugrunde, einen Verschluss, insbesondere für kastenförmige Behälter, zu schaffen, bei dem nach maschineller Fertigstellung der Bestandteile des Verschlusses entschieden werden kann, wie die Ansichtsfläche des Verschlusses ausgebildet sein soll. Gemäß der Erfindung wird diese Aufgabe dadurch gelöst, dass die Platte aus einer Innenplatte und einer Außenplatte besteht, und dass die Außenplatte mit der Innenplatte verbunden ist.

Mit der Erfindung ist ein Verschluss, insbesondere für kastenförmige Behälter, geschaffen, bei dem nach Anbringen der Funktionsteile des Verschlusses an dem Behälter entschieden werden kann, welche Außenplatte an dem Verschluss angebracht werden soll. Es besteht damit die Möglichkeit, die Form der Außenplatte nachträglich an die Optik des Behälters anzupassen. Gleichzeitig ist eine erhöhte Variabilität hinsichtlich des optischen Eindrucks des erfindungsgemäßen Verschlusses geschaffen.

In Weiterbildung der Erfindung ist an der Außenplatte mindestens ein Führungsstift angeordnet, der mit mindestens einem Loch der Innenplatte korrespondiert. Hierdurch ist in einfacher Weise die Steckverbindung zwischen Innenplatte und Außenplatte verwirklicht.

Vorteilhaft weist jeder Führungsstift einen Hinterschnitt auf. Mit Hilfe des Hinterschnitts ist die Sicherheit der Steckverbindung zwischen Innen- und Außenplatte erhöht.

In Ausgestaltung der Erfindung sind in der Innenplatte Federkrallen ausgebildet, zu denen unmittelbar benachbart die Löcher vorgesehen sind. Die Federkrallen bewirken eine Erhöhung der Stecksicherheit zwischen Innenplatte und Außenplatte, da die Federkrallen in die Hinterschnitte einrasten und sich mit ihrer Federkraft gegen die Hinterschnitte abstützen.

In anderer Weiterbildung der Erfindung weist die Innenplatte an einem Ende eine Kralle auf, die mit ihren seitlichen freien Enden unter Lappen der Anschlageinrichtung angeordnet sind. Hierdurch ist einerseits die Innenplatte an der Anschlageinrichtung gehalten. Andererseits ermöglicht diese Anordnung ein Schwenken der Innenplatte um die Anschlageinrichtung, wodurch eine Schwenkvorrichtung nach Art eines Scharniers geschaffen ist.

In vorteilhafter Ausgestaltung der Erfindung ist in der Anschlageinrichtung eine Feder vorgesehen. Durch das Vorsehen der Feder ist ein federbelastetes Scharnier geschaffen, wodurch der Bedienkomfort des Verschlusses erhöht ist.

In vorteilhafter Weiterbildung der Erfindung ist die Innenplatte mit der Außenplatte lösbar verbunden. Dadurch ist die Variabilität des Verschlusses zusätzlich erhöht, da die Außenplatte auch nachträglich austauschbar ist.

Andere Ausgestaltungen und Weiterbildungen sind in den übrigen Unteransprüchen angegeben. Ein Ausführungsbeispiel der Erfindung ist in der Zeichnung dargestellt und wird nachfolgend im Einzelnen beschrieben. Es zeigen:
- Fig. 1: den Schnitt durch ein Oberteil entlang der Linie I-I in Figur 2;
- Fig. 2: die Rückansicht des in Figur 1 dargestellten Oberteils;
- Fig. 3: den Schnitt durch das in Figur 2 dargestellte Oberteil entlang der Linie III-III;
- Fig. 4: den Schnitt durch eine Anschlageinrichtung mit Innenplatte entlang der Linie IV-IV in Figur 5;
- Fig. 5: die Rückansicht der in Figur 4 dargestellten Anschlageinrichtung mit Innenplatte;
- Fig. 6: die Seitenansicht von links der in Figur 5 dargestellten Anschlageinrichtung mit Innenplatte;
- Fig. 7: den Schnitt durch eine Außenplatte entlang der Linie VII-VII in Figur 8;
- Fig. 8: die Rückansicht der in Figur 7 dargestellten Außenplatte;
- Fig. 9: den Schnitt entlang der Linie IX-IX durch die in Figur 8 dargestellte Außenplatte;
- Fig. 10: die Ansicht eines Unterteils und
- Fig. 11: einen Schnitt durch das in Figur 10 dargestellte Unterteil.

Der als Ausführungsbeispiel gewählte Verschluss besteht aus einem Oberteil 1 und einem Unterteil 2. Das Oberteil 1 weist eine Anschlageinrichtung 3 und eine um die Anschlageinrichtung 3 schwenkbare Platte 4 auf. Die Platte 4 besteht aus einer innenplatte 5 und einer Außenplatte 6. Oberteil 1 und Unterteil 2 weisen Bestandteile eines Schließmechanismus 7 auf.

Die Anschlageinrichtung 3 weist eine in der Draufsicht rechteckige Basis 31 auf, an deren Schmalseiten Anschlagspitzen 32 vorgesehen sind. Auf der der Innenplatte 5 zugewandten Seite ist die Basis 31 durch einen Boden 33 verschlossen. Der Boden 33 ist zu den Anschlagspitzen 32 rechtwinklig angeordnet. An einer der beiden Breitseiten der Basis 31 sind Lappen 34 ausgebildet, die sich parallel zum Boden 33 an der dem Boden abgewandten Seite der Anschlageinrichtung 3 erstrecken. Die Anschlageinrichtung 3 mit Basis 31, Anschlagspitzen 32, Boden 33 und Lappen 34 ist aus einem Stück und in einer Ebene hergestellt. Vor dem Anschlagen werden die genannten Teile jeweils rechtwinklig abgebogen. In der Basis 31 ist eine Feder 8 vorgesehen, die sich an den vier Seiten der Basis 31 und dem Boden 33 abstützt. Sie verläuft teilweise unter den Lappen 34, wodurch sie gegen Herausfallen gesichert ist.

Die Innenplatte 5 weist an ihrem einen Ende eine rechtwinklig umgebogene Kralle 51 auf. Die Kralle 51 weist seitlich freie Enden 52 auf, die in montiertem Zustand unter den Lappen 34 der Anschlageinrichtung 3 angeordnet sind. Hierdurch ist die Innenplatte 5 an der Anschlageinrichtung 3 gehalten. Die Anordnung ermöglicht ein Schwenken der Innenplatte 5 um die Anschlageinrichtung 3; durch die Anordnung ist ein Scharnier geschaffen. Durch die in der Basis 31 vorgesehene Feder 8, die sich auch in Richtung der Kralle 51 abstützt, ist das Scharnier federbelastet.

An seiner der Kralle 51 abgewandten Seite ist die Innenplatte 5 zweifach rechtwinklig umgebogen ausgebildet, wodurch eine Stütze 53 bereit gestellt ist. Im Bereich zwischen Kralle 51 und Stütze 53 sind Federkrallen 54 ausgebildet, zu denen jeweils unmittelbar benachbart Löcher 55 in der Innenplatte vorgesehen sind, die im Ausführungsbeispiel einen im Wesentlichen quadratischen Querschnitt haben. Die Federkrallen 54 können mit leichter Vorspannung ausgebildet sein, sodass sie, wie im Ausführungsbeispiel dargestellt, an ihren den Löchern 55 zugewandten Enden etwas über die Innenplatte 5 hervorstehen.

Die Außenplatte 6 weist in der Draufsicht eine ovale Form auf. Sie kann in Abwandlung des Ausführungsbeispiels jede andere geometrische Form aufweisen. Auf ihrer dem kastenförmigen Behälter zugewandten Seite ist sie an einer ihrer Längsseiten mit einer Vertiefung 61 versehen, deren Kontur der Kontur der Innenplatte 5 entspricht. Im Bereich der Vertiefung 61 sind zwei Führungsstifte 62 angeordnet, die sich rechtwinklig vom Boden der Vertiefung 61 erstrecken und die im zusammengebauten Zustand des Oberteils 1 mit den Löchern 55 der Innenplatte 5 korrespondieren, wie dies den Figuren 1 bis 3 zu entnehmen ist. Die Führungsstifte 62 weisen auf den einander zugewandten Seiten jeweils einen Hinterschnitt 63 auf. In den Hinterschnitt 63 rasten beim Anordnen der Außenplatte 6 auf der Innenplatte 5 die Federkrallen 54 ein.

Im Bereich der der Vertiefung 61 abgewandten Längsseite ist in der Außenplatte 61 auf ihrer dem kastenförmigen Behälter zugewandten Seite eine Aussparung 64 vorgesehen, die eine formschlüssige Verbindung mit dem Schließmechanismus 7 aufweist. Im Ausführungsbeispiel weist sie die Form eines Langlochs auf (Figur 8). Die Außenseite der Außenplatte 6 kann einerseits verschiedene Geometrien aufweisen, andererseits durch Symbole gekennzeichnet sein.

Das Unterteil 2 ist im Ausführungsbeispiel in Form eines Bügels ausgebildet. Es ist an seinen beiden Enden jeweils mit einer Stütze 21 versehen, die durch ein Mittelteil 22 miteinander verbunden sind. In Abwandlung des Ausführungsbeispiels kann das Unterteil 2 auch die Form eines viereckigen Kästchens oder andere Formen aufweisen. Nach der Montage des Verschlusses an einem kastenförmigen Behälter korrespondiert das Unterteil 2 mit dem an der Außenplatte 6 vorgesehenen Teil des Schließmechanismus in Form der Aussparung 64 in der Art, dass das bügelartige Unterteil 2 in die Aussparung 64 schnappt. Im Ausführungsbeispiel ist der Schließmechanismus 7 von dem Unterteil 2 selbst und der Aussparung 64 gebildet. In Abwandlung des Ausführungsbeispiels ist es auch möglich, den Schließmechanismus 7 beispielsweise in der Form auszubilden, dass an der Außenplatte 6 eine Art Schließdorn angeordnet ist, der dann beim Verschließen des kastenförmigen Behälters in eine an dem Unterteil 2 vorgesehene Öffnung greift.

Bei der Herstellung des erfindungsgemäßen Verschlusses können Unterteil 2, Anschlageinrichtung 3, Innenplatte 5 und Schließmechanismus 7 von einer Rolle hergestellt werden. Die Teile sind dann mit einem nicht dargestellten Leitstreifen verbunden. Auf diese Weise können die genannten Teile zusammen mit den genannten Teilen weiterer Verschlüsse an einem mit dem Leitstreifen versehenen bandförmigen Werkstück für eine Anschlagmaschine zum Vereinzeln und gleichzeitigen Anschlagen der Verschlüsse an kastenförmigen Behälter befestigt werden. Dies dient der vereinfachten Zufuhr und Anbringung der Verschlüsse an einem kastenförmigen Behälter. Der Leitstreifen, an dem die genannten Teile der Verschlüsse befestigt sind, vermeidet nämlich ihr getrenntes, vereinzeltes Einbringen in die Anschlagmaschine; gestattet vielmehr die bandartige synchrone Zufuhr von einer Rolle bzw. einem Band. In der Anschlagmaschine werden die Einzelteile der Verschlüsse von dem Leitstreifen getrennt und an den kastenförmigen Behälter angeschlagen. Die bandartige Zufuhr vereinfacht sowohl die Anschlagmaschine als auch den Anschlagvorgang, weil das Sammeln und Richten der einzelnen Verschlussteile vor dem Einführen in die Anschlagmaschine und dem Anschlagvorgang entfällt; wohingegen das Trennen der genannten Teile von dem Leitstreifen zugleich mit dem Anschlagen erfolgt.

Mit dem erfindungsgemäßen Verschluss ist die einfache maschinelle Herstellung von Unterteil 2, Anschlageinrichtung 3 und Innenplatte 5 möglich, wobei nachträglich das optische Erscheinungsbild des Verschlusses ausgewählt werden kann, in dem die Außenplatte 6 nachträglich auf der Innenplatte 5 angebracht wird. Die Anbringung erfolgt im Ausführungsbeispiel in einfacher Weise durch Aufstecken der Außenplatte 6 mit den Führungsstiften 62 in die Löcher 55 der Innenplatte 5. Beim Aufstecken fassen die Federkrallen 54 mit ihren freien Enden in die Hinterschnitte 63, wodurch die Außenplatte 6 auf der Innenplatte 5 sicher gehalten ist. Zum Aufdrücken der Außenplatte 6 ist die Überwindung eines Widerstandes erforderlich. Um dabei ein Kippmoment der Innenplatte 5 zu verhindern, ist die Stütze 53 vorgesehen, die sich an diesem im an den kastenförmigen Behälter angeschlagenen Zustand abstützt.

Bei der im Ausführungsbeispiel dargestellten Verbindung von innenplatte 5 und Außenplatte 6 handelt es sich um eine nicht-lösbare Verbindung. Eine solche nicht-lösbare Verbindung kann beispielsweise auch durch Kleben, Löten oder dergleichen erreicht werden. Darüber hinaus ist auch eine lösbare Verbindung von Innenplatte 5 und Außenplatte 6 möglich. Eine solche lösbare Verbindung kann beispielsweise durch Schrauben, Klemmen, Stecken oder ähnlichem hervorgerufen sein. Dadurch ist sogar ein nachträgliches Austauschen der Außenplatte 6 möglich.

## Patentansprüche

1. Verschluss, der an einem Behälter anschlagbar ist, mit einem Oberteil, das eine Anschlageinrichtung und eine um die Anschlageinrichtung schwenkbare Platte aufweist, und einem Unterteil, wobei Ober- und Unterteil Bestandteile eines Schließmechanismus aufweisen, **dadurch gekennzeichnet, dass** die Platte (4) aus einer Innenplatte (5) und einer Außenplatte (6) besteht, und dass die Außenplatte (6) mit der Innenplatte (5) verbunden ist.

2. Verschluss nach Anspruch 1, **dadurch gekennzeichnet, dass** an der Außenplatte (6) mindestens ein Führungsstift (61) angeordnet ist, der mit mindestens einem Loch (55) der Innenplatte (5) korrespondiert.

3. Verschluss nach Anspruch 2, **dadurch gekennzeichnet, dass** jeder Führungsstift (61) einen Hinterschnitt (63) aufweist.

4. Verschluss nach einem der Ansprüche 1 bis 3, **dadurch gekennzeichnet, dass** in der Innenplatte (5) Federkrallen (54) ausgebildet sind, zu denen unmittelbar benachbart die Löcher (55) vorgesehen sind.

5. Verschluss nach Anspruch 4, **dadurch gekennzeichnet, dass** die Federkrallen (54) mit leichter Vorspannung ausgebildet sind.

6. Verschluss nach einem der Ansprüche 1 bis 5, **dadurch gekennzeichnet, dass** die Innenplatte (5) an einem Ende eine Kralle (51) aufweist, die mit ihren seitlichen freien Enden (52) unter Lappen (34) der Anschlageinrichtung (3) angeordnet sind.

7. Verschluss nach einem der Ansprüche 1 bis 6, **dadurch gekennzeichnet, dass** in der Anschlageinrichtung (3) eine Feder (8) vorgesehen ist.

8. Verschluss nach einem der Ansprüche 1 bis 7, **dadurch gekennzeichnet, dass** die Innenplatte (5) mit der Außenplatte (6) verlötet ist.

9. Verschluss nach einem der Ansprüche 1 bis 7, **dadurch gekennzeichnet, dass** die Innenplatte (5) mit der Außenplatte (6) verklebt ist.

10. Verschluss nach einem der Ansprüche 1 bis 7, **dadurch gekennzeichnet, dass** die Innenplatte (5) mit der Außenplatte (6) lösbar verbunden ist.

11. Verschluss nach Anspruch 10, **dadurch gekennzeichnet, dass** die Innenplatte (5) mit der Außenplatte (6) verschraubt ist.

12. Verschluss nach Anspruch 10, **dadurch gekennzeichnet, dass** die Innenplatte (5) mit der Außenplatte (6) verklemmt ist.

## Claims

1. Closure which can be nailed onto a container, said closure having an upper part which has a nailing-on arrangement and a plate that can be pivoted about the nailing-on arrangement, and having a lower part, wherein the upper and lower parts have components of a closing mechanism, **characterised in that** the plate (4) consists of an inner plate (5) and an outer plate (6), and that said outer plate (6) is connected to said inner plate (5).

2. Closure according to claim 1, **characterised in that** at least one guide pin (61), which corresponds with at least one hole (55) in the inner plate (5), is disposed on the outer plate (6).

3. Closure according to claim 2, **characterised in that** each guide pin (61) has an undercut (63).

4. Closure according to one of claims 1 to 3, **characterised in that** spring claws (54), immediately adjacent to which the holes (55) are provided, are constructed in the inner plate (5).

5. Closure according to claim 4, **characterised in that** the spring claws (54) are constructed with slight pretensioning.

6. Closure according to one of claims 1 to 5, **characterised in that** the inner plate (5) has, at one end, a claw (51) which is disposed with its lateral free ends (52) under lugs (34) on the nailing-on arrangement (3).

7. Closure according to one of claims 1 to 6, **characterised in that** a spring (8) is provided in the nailing-on arrangement (3).

8. Closure according to one of claims 1 to 7, **characterised in that** the inner plate (5) is soldered to the outer plate (6).

9. Closure according to one of claims 1 to 7, **characterised in that** the inner plate (5) is bonded to the outer plate (6).

10. Closure according to one of claims 1 to 7, **characterised in that** the inner plate (5) is detachably connected to the outer plate (6).

11. Closure according to claim 10, **characterised in that** the inner plate (5) is screwed to the outer plate (6).

12. Closure according to claim 10, **characterised in that** the inner plate (5) is interlocked with the outer plate (6).

## Revendications

1. Fermeture qui peut être clouée sur un conteneur, comportant une partie supérieure, qui présente un dispositif à clouer et une plaque capable de pivoter autour du dispositif à clouer, et une partie inférieure, la partie supérieure et la partie inférieure comportant des constituants d'un mécanisme de fermeture, **caractérisée en ce que** la plaque (4) est constituée d'une plaque intérieure (5) et d'une plaque extérieure (6), et que la plaque extérieure (6) est reliée à la plaque intérieure (5).

2. Fermeture selon la revendication 1, **caractérisée en ce que** sur la plaque extérieure (6) est disposée au moins une goupille de guidage (61), qui est en correspondance avec au moins un trou (55) de la plaque intérieure (5).

3. Fermeture selon la revendication 2, **caractérisée en ce que** chaque goupille de guidage (61) présente une dépouille arrière (63).

4. Fermeture selon l'une des revendications 1 à 3, **caractérisée en ce que** dans la plaque intérieure (5) sont réalisées des griffes élastiques (54), au voisinage immédiat desquelles sont prévus les trous (55).

5. Fermeture selon la revendication 4, **caractérisée en ce que** les griffes élastiques (54) sont réalisées avec une légère précontrainte.

6. Fermeture selon l'une des revendications 1 à 5, **caractérisée en ce que** la plaque intérieure (5) présente à une extrémité une griffe (51), qui par ses extrémités libres (52) latérales est disposée sous des pattes (34) du dispositif à clouer (3).

7. Fermeture selon l'une des revendications 1 à 6, **caractérisée en ce que** dans le dispositif à clouer (3) est prévu un ressort (8).

8. Fermeture selon l'une des revendications 1 à 7, **caractérisée en ce que** la plaque intérieure (5) est brasée à la plaque extérieure (6).

9. Fermeture selon l'une des revendications 1 à 7, **caractérisée en ce que** la plaque intérieure (5) est collée à la plaque extérieure (6).

10. Fermeture selon l'une des revendications 1 à 7, **caractérisée en ce que** la plaque intérieure (5) est reliée de manière détachable à la plaque extérieure (6).

11. Fermeture selon l'une des revendications 1 à 7, **caractérisée en ce que** la plaque intérieure (5) est vissée à la plaque extérieure (6).

12. Fermeture selon l'une des revendications 1 à 7, **caractérisée en ce que** la plaque intérieure (5) est bridée à la plaque extérieure (6).
